# FASCICULE DE BREVET EUROPEEN

(11) **EP 0 236 208 B1**
(45) Date de publication et mention de la délivrance du brevet: **02.05.1990**
(21) Numéro de dépôt: 87400348.6
(22) Date de dépôt: 18.02.1987
(51) Int. Cl.: B63C 11/18, A62B 9/02

(54) **Appareil respiratoire à air comprimé pour la plongée sous-marine**
Unterwasser-Atmungsgerät für zusammengepresste Luft
Breathing apparatus for compressed air for diving

(30) Priorité: 21.02.1986 FR 8602367
(43) Date de publication de la demande: 09.09.1987
(73) Titulaire: LA SPIROTECHNIQUE INDUSTRIELLE ET COMMERCIALE, F-06517 Carros Cédex (FR)
(72) Inventeur: Chambonnet, Bernard, F-06140 Vence (FR)
(74) Mandataire: Jacobson, Claude

(56) Documents cités:
- US-A- 2 893 386
- US-A- 4 041 977
- US-A- 4 446 859

## Description

La présente invention concerne l'appareil respiratoire à air comprimé, en particulier pour la plongée sous-marine, comportant des moyens d'amenée d'air comprimé débouchant dans une chambre de détente d'air comprimé par l'intermédiaire d'une vanne dont l'ouverture et la fermeture sont commandées par des moyens sensibles à l'effort inspiratoire de l'utilisateur, et un embout buccal comportant un conduit qui met en communication la chambre de détente avec la bouche de l'utilisateur.

Les appareils respiratoires modernes à air comprimé sont généralement du type à deux étages de détente. L'air comprimé des bouteilles portées par le plongeur est détendu une première fois d'une haute pression (environ 200 bars) à une pression dite intermédiaire (environ 9 bars) par un détendeur fixé sur lesdites bouteilles. Cet air à pression intermédiaire est amené par un flexible à un deuxième étage qui est relié à la bouche du plongeur par un embout buccal.

Dans ce deuxième étage, l'air est détendu de la pression intermédiaire à la pression ambiante, par un mécanisme actionné par la dépression provoquée par une demande d'air de la part du plongeur. Le débit d'air fournit par le deuxième étage en fonction de la dépression qui lui est appliquée par la demande d'air provoquée par le plongeur, caractérise la performance d'un appareil respiratoire.

Un détendeur de deuxième étage sera considéré généralement comme d'autant plus agréable pour l'utilisateur et performant que la dépression nécessaire pour obtenir un débit donné sera faible. Toutefois, ce type de matériel doit pouvoir répondre aux exigences des différents types d'utilisateurs. Lorsque les utilisateurs sont des plongeurs professionnels, en particulier lorsqu'il s'agit de plongeurs travaillant sous l'eau et faisant des efforts physiques, il est souhaitable que ceux-ci fassent un effort inspiratoire minimum pour déclencher l'arrivée d'air de respiration. Pour cela, il est nécessaire que l'ouverture de la vanne se fasse sous une dépression minimum. inversement, lorsque ce matériel est utilisé dans les écoles de plongée sous-marine, il est nécessaire au contraire que la vanne s'ouvre sous une dépression accrue, c'est-à-dire un effort inspiratoire important, afin d'éviter une assistance trop forte desdits utilisateurs. De plus, selon la profondeur à laquelle est utlisé le matériel, le débit d'air est plus ou moins important, augmentant avec la profondeur à laquelle se trouve le plongeur.

Le document US-A 4 041 977 décrit un dispositif de ce type (préambule de la revendication 1) dans lequel les moyens réglables en position par rapport au conduit buccal et formant obstacle à la libre circulation du gaz respiratoire de la chambre de détente vers la bouche de l'utilisateur est une plaque en forme de secteur venant occulter plus ou moins l'ouverture dans la chambre de détente du conduit buccal grâce à un montage à rotation sous l'action d'une tige à commande par bouton extérieur à la chambre de détente.

Si ce dispositif permet bien un certain réglage de l'effort inspiratoire permettant l'ouverture de la vanne de détente, il présente l'inconvénient que ce montage est susceptible d'être aisément déréglé, en sorte que le plongeur doit procéder en cours de plongée à des corrections manuelles. C'est la raison pour laquelle ce genre de montage à correction de réglage en cours de plongée n'a reçu aucune utilisation pratique et qu'on s'est orienté dans la direction de réalisations conférant de par leur structure un effort inspiratoire le plus faible possible pour déclencher l'ouverture de la vanne de détente. Cependant malgré les tolérances serrées de fabrication, une petite différence dans les caractéristiques mécaniques des éléments de commande de là vanne de l'appareil respiratoire peuvent se traduire par une différence importante au niveau de l'effort inspiratoire du plongeur, toutes choses égales par ailleurs.

L'appareil selon l'invention permet de résoudre le problème exposé ci-dessus. Il est caractérisé en ce que les moyens formant obstacle à la libre circulation du gaz respiratoire de la chambre de détente vers la bouche de l'utilisateur sont constitués par une languette séparant le conduit en un premier et un second sous-conduits, ladite languette comportant deux côtés sensiblement parallèles qui viennent se loger respectivement dans une première et dans une seconde rainures disposées sur deux parois opposées du conduit, les dites rainures faisant partie d'une double pluralité de premières rainures et de secondes rainures constituant des moyens de réglage de la distance de la languette par rapport à la vanne de détente.

Selon une forme de réalisation préférentielle, la languette comporte une première partie sensiblement rectangulaire située du côté de la chambre de détente et une seconde partie sensiblement rectangulaire prolongeant la première, mais plus large que celle-ci, définissant une première et seconde butée coopérant avec un premier et un second épaulement situé dans les première et seconde rainures.

L'invention sera mieux comprise à l'aide des exemples de réalisation suivants, donnés à titre non limitatif, conjointement avec les figures qui représentent :
- la figure 1 une vue en coupe de l'appareil respiratoire selon l'invention
- la figure 2 une vue selon l'axe A-A du respirateur de la figure 1 ;
- la figure 3 une vue en coupe selon l'axe C-C de l'appareil de la figure 1 ;
- la figure 4 une vue en coupe de l'appareil de la figure 3 au niveau de l'embout buccal ;
- les figures 5, 6 des variantes de réalisation de l'appareil selon l'invention ;
- la figure 7 une illustration des courbes représentant le débit d'air comprimé en I/mn en fonction de la dépression, selon les différentes positions de la lame de réglage telle que représentées sur la figure 4.

Sur la figure 1 est représentée une vue en coupe schématique de l'appareil selon l'invention. L'appareil comporte une flexible 1 d'amenée d'air comprimé à l'appareil selon l'invention, communément appelé deuxième étage de détente de l'air comprimé de respiration. Cet appareil comporte un conduit d'arrivé de gaz comprimé 6 dont l'extrémité 70 constitue le siège d'un clapet 7 de la vanne de passage de l'air comprimé arrivant à moyenne pression dans la chambre de détente 15 de ce deuxième étage. Ce clapet 7 est solidaire d'une platine carrée 71 placée dans un logement cylindrique 13. De cette manière, on dégage ainsi des passages 9 et 72 entre les côtés de la platine 71 et le logement 13, permettant la communication entre l'espace 8 situé autour de l'extrémité du conduit d'amenée de gaz 6 et l'espace 11 situé à l'intérieur de la chambre cylindrique 13. Celle-ci se termine par une extrémité supérieure 73 sur laquelle vient prendre appui un ressort de rappel 10 qui repousse la platine 71 et le clapet 7 sur son siège 70. La platine 71 est solidaire d'un axe 2 traversant le capuchon supérieur 73 du logement cylindique 13 et solidaire d'un levier 3 dont l'extrémité 14 vient au contact de la membrane 4. Celle-ci vient se fixer au-dessus de la chambre de détente 15, par son extrémité périphérique 18 formant joint, séparant ainsi ladite chambre 15 d'un espace supérieur 74 dans lequel on retrouve le fluide ambiant (c'est-à-dire l'eau lors de la plongée). Cet espace 74 est délimité par un couvercle 75 placé au-dessus le chambre 15, au centre duquel est situé un bouton poussoir 16 rappelé dans la position illustrée sur la figure par un ressort de rappel 17. Ce bouton poussoir permet de faire fonctionner à vide l'appareil de manière connue en soi par action du levier 76 sur la membrane 4 et le levier 3 qui vient commander l'ouverture de la vanne. Le logement cylindrique 13 comporte au voisinage de son couvercle 73, une ouverture 12 dont l'axe 20 est orienté sensiblement en direction du conduit 21 (voir figure 2). La chambre de détente 15 comporte une paroi cylindrique verticale 19 sur laquelle vient s'appuyer l'air issu de l'ouverture 12 selon la direction de l'axe 20, cette paroi 19 conduisant l'air comprimé vers le conduit 21. Celui-ci comporte sur les figures 1 et 2 une languette 5 disposée sensiblement au milieu dudit conduit 21.

Le fonctionnement du dispositif représenté sur les figures 1 et 2 est le suivant : Lorsque l'utilisateur, dont la bouche se trouve à l'extrémité de l'embout buccal 22 (voir figure 3), fait un effort inspiratoire, ceci provoque une dépression dans la chambre 15. Cette dépression engendre un déplacement de la membrane souple 4 compte-tenu de la pression du fluide régnant dans le logement 74. Le déplacement de cette membrane (vers le bas sur la figure 1) engendre le déplacement (vers le bas) du levier 3 qui vient commander le déplacement longitudinal de l'axe 2, en s'opposant à la force développée par le ressort de rappel 10. Le clapet 7 se sépare de son siège 70, ce qui autorise le passage d'air comprimé du conduit 6 via la chambre 8, les passages 9-72, le logement 11, cet air comprimé étant éjecté par l'ouverture 12 en direction du conduit 21, et remplissant de ce fait la chambre 15. Lorsque l'utilisatuer n'exerce plus d'effort inspiratoire suffisant, la pression dans la chambre 15 devient égale à la pression dans le logement 74, ce qui ramène la membrane 4 dans sa position d'équilibre stable, position dans laquelle le levier 3 commande la fermeture du clapet 7 sur son siège 70.

La figure 3 explicite plus particulièrement le rôle et la fonction de la languette 5 dans le conduit 21. Cette languette 5 comporte une première partie 34 située du côté de la chambre de détente 15, l'extrémité supérieure 37 de cette languette 5, délimitée par le prolongement de la paroi inférieure 29 de la chambre de détente 15, se trouvant ainsi en saillie, d'une hauteur tₒ à l'intérieur de ladite chambre de détente 15. La première partie rectangulaire 34 de la languette 5, de largeur 1₁, se prolonge par une seconde partie 35 de forme également sensiblement rectangulaire, de largeur 1₂ supérieure à 1₁. Les jonctions des première et deuxième parties 34 et 35 de la languette 5 déterminent ainsi des butées 301 et 310, venant au contact d'épaulements 30 et 31, situés au fond des rainures de réglage 38 et 39 (figure 4). La seconde partie 35 de la languette 5 se termine par un évasement délimité par des parties arrondies 32 et 33 venant au contact des parois de l'embout buccal 22. Le bord 76 de la languette 5 qui affleure à l'extérieur de l'embout buccal 22 a ainsi une largeur 1₃ supérieure à 1₂.

Sur la figure 4 qui est une vue en coupe selon B-B de l'appareil de la figure 3, est illustré le réglage et la fonction de la languette 5. Le conduit 21, est délimité par une paroi extérieure 77 dans laquelle est placée une paroi adjacente 78. Sur les deux bords parallèles et opposés 62, 63 (horizontaux sur la figure) de cette paroi intérieure 78, sont disposés respectivement dix rainures inférieures 38 et dix rainures supérieures 39. Chacune de ces rainures a une position repérée par les repéres Lᵢ à Lio. Le repére L₁ correspondant aux rainures 38 et 39 situées à l'extrémité droite de la figure 4, tandis que le repére Lio correspond aux rainures 38 et 39 situées à l'extrémité gauche sur la figure 4. La languette 5 peut ainsi être déplacée dans l'une quelconque des dix positions Li ... Lio. Quelle que soit la position, celle-ci délimite deux sous-conduits 60 et 61 du conduit 21. La position L₁ de la lame est la position correspondant sur la figure 2 à la lamelle 5 située à proximité de l'orifice 12 (position la plus à gauche sur la figure 2).

La figure 7 montre les résultats obtenus avec un appareil tel que défini sur les figures précédentes. Les courbes illustrées du débit en I/mn d'air comprimé en fonction de la dépression créée par l'utilisateur, montrent que le dispositif dans l'exemple réalisé n'a pas d'influence jusqu'à un débit de l'ordre de 200 I/mn (pour une inspiration à la pression atmosphérique). Par contre, au-delà de 200 I/mn comme cela est représenté sur cette figure, on voit l'influence de la position de la languette dans le conduit 21. Lorsque la languette est en position Lᵢ (la plus à gauche sur la figure 2), l'effort inspiratoire augmente lorsque le débit augmente. La dépression est de l'ordre de 7 millibars pour un débit de 400 I/mn, ce qui signifie un effort assez important à l'inspiration au fur et à mesure de la descente du plongeur. En position Lₛ, la dépression est sensiblement constante, comme en position L₄, ce qui signifie que l'effort inspiratoire du plongeur sera le même quelle que soit la profondeur à laquelle il se trouve. Des positions Ls à Lio, on voit que le plongeur à chaque inspiration aura à fournir le travail nécessaire pour arriver au débit de 300 I/mn, l'effort inspiratoire à partir de ce débit devenant nul. Bien entendu, lorsque les poumons du plongeur sont remplis d'air, le clapet 7 vient se refermer sur son siège 70.

Les figures 5 et 6 représentent des variantes de réalisation de la languette représentée sur les figures précédentes. Sur la figure 5, il est prévu un déplacement de la languette parallèlement à elle-même dans le conduit 21. Pour ce faire, ladite languette 5 est solidaire d'une vis sans fin 51 comportant à son extrémité droite sur la figure un bouton de manoeuvre 50. Celui-ci est situé à l'extérieur de l'embout buccal, placé de manière à ne pas gêner le plongeur lorsque l'embout est placé dans la bouche de celui-ci. Le plongeur peut ainsi en tournant le bouton 50 dans le sens voulu déplacer la languette 5 dans un sens ou dans l'autre et ainsi augmenter ou diminuer la dépression.

La figure 6 représente une variante de la figure 5 dans laquelle la languette 5 est solidaire d'un axe 54 qui peut se déplacer en translation à travers l'embout buccal 22, grâce à deux queues de manoeuvre 52 et 53 placées de part et d'autre de cet axe 54. De préférence, sont prévus un certain nombre de points d'équilibre stable : crans, points durs, etc...

Dans les deux cas représentés sur les figures 5 et 6, la languette 5, comme dans l'exemple de réalisation des figures 1 à 4, peut être placé en saillie dans la chambre de dépression 15, avec les avantages qui en résultent au niveau de la perte de charge engendrée par l'extrémité en saillie de ladite languette 5.

## Revendications

1. Appareil respiratoire, en particulier pour la plongée sous-marine, comportant un conduit d'admission de gaz respiratoire comprimé (1) débouchant dans une chambre de détente (15) du gaz comprimé, par l'intermédiaire d'une vanne de détente (6, 7, 2, 10, 13, 3, 14), dont l'ouverture et la fermeture sont commandées par des moyens (4) sensibles à l'effort inspiratoire de l'utilisateur, et un embout buccal (22) comportant un conduit (21) substantiellement à angle droit avec le conduit d'amission (1), qui met en communication la chambre de détente (15) avec la bouche de l'utilisateur, avec des moyens (5) réglables en position par rapport au conduit buccal formant obstacle à la libre circulation du gaz respiratoire de la chambre de détente (15) vers la bouche de l'utilisateur, caractérisé en ce que lesdits moyens formant obstacle sont constitués par une languette séparant le conduit (21) en un premier et un second sous-conduits (60, 61), ladite languette comportant deux côtés sensiblement parallèles (90, 91) qui viennent se loger respectivement dans une première (38) et dans une seconde (39) rainures disposées sur deux parois opposées (62, 63) du conduit 21, faisant partie d'une double pluralité de premières rainures (38) et de secondes rainures (39) constituant les moyens de réglage de la distance de la languette (5) par rapport à la vanne de détente (7-2-10-13-3-14).

2. Appareil respiratoire selon la revendication 1, caractérisé en ce que la languette (5) comporte une première partie sensiblement rectangulaire (36) située du côté de la chambre de détente (15) et une seconde partie sensiblement rectangulaire (35) prolongeant la première, mais plus large que celle-ci, définissant une première et seconde butée (301, 310) coopérant avec un premier et un second épaulement (30, 31) situé dans les première et seconde rainures (38, 39).

3. Appareil respiratoire selon la revendication 2, caractérisé en ce que la seconde partie (35) de la languette (5) se termine au niveau de l'embout buccal (22) par un évasement (32, 33).

4. Appareil respiratoire selon l'une des revendications 1 à 3, caractérisé en ce que l'extrémité (37) de la languette (5) située du côté de la chambre de détente (5) est placée en saillie dans la chambre (15) de manière à créer une perte de charge supplémentaire dans le flux de gaz comprimé issu de la chambre (15) vers le conduit (21).

## Patentansprüche

1. Atmungsapparat, insbesondere für das unterseeische Tauchen mit einer Zuführleitung (1) für komprimiertes Atemgas, welche in eine Entspannungskammer (15) für das komprimierte Gas mittels eines Entspannungsventlies (6, 7, 2, 10, 13, 3, 14) mündet, dessen Öffnen und Schließen durch Mittel (4) gesteuert werden, die auf die Einatmungsbeanspruchung des Benutzers ansprechen, und mit einem Mundansatz (22) mit einer Leitung (21), die im wesentlichen unter einem rechten Winkel zur Zufuhrleitung (1) angeordnet ist und die Entspannungskammer (15) mit dem Mund des Benutzers in Verbindung bringt, mit Mitteln (5), die in der Position bezüglich einer Mundleitung steuerbar sind, welche ein Hindernis für die freie Zirkulation des Atmungsgases von der Entspannungskammer (15) zum Mund des Benutzers bildet, dadurch gekennzeichnet, daß diese Mittel, welche das Hindernis bilden, aus einer Zunge bestehen, welche die Leitung (21) in eine erste und eine zweite Unterleitung (60, 61) trennt, wobei diese Zunge zwei im wesentlichen parallele Seiten (90, 91) aufweist, die jeweils in einer ersten (38) und in einer zweiten (39) Rinne zu liegen kommen, die an zwei gegenüberliegenden Wänden (62, 63) der Leitung (21) angeordnet sind, die zu einer doppelten Vielzahl der ersten Rinnen (38) und der zweiten Rinnen (39) gehören, welche die Steuermittel für den Abstand der Zunge (5) bezüglich des Entspannungsventils (7-2-10-13-3-14) bilden.

2. Atmungsapparat nach Anspruch 1, dadurch gekennzeichnet, daß die Zunge (5) einen ersten im wesentlichen rechteckigen Teil (36) aufweist, der auf der Seite der Entspannungskammer (15) angeordnet ist, und einen zweiten im wesentlichen rechteckigen Teil (35) aufweist, welcher den ersten verlängert, aber breiter als dieser ist, wobei ein erster und ein zweiter Anschlag (301, 310) gebildet sind, die mit einer ersten und einer zweiten Schulter (30, 31) zusammenwirken, die in den ersten und zweiten Rinnen (38, 39) angeordnet ist. Qfl

3. Atmungsapparat nach Anspruch 2, dadurch gekennzeichnet, daß der zweite Teil (35) der Zunge (5) auf der Höhe des Mundansatzstückes (22) durch eine Ausweitung (32, 33) endet.

4. Atmungsapparat nach einem der Ansprüche 1 bis 3, dadurch gekennzeichnet, daß das Ende (37) der Zunge (5), welches auf der Seite der Entspannungskammer (15) angeordnet ist, überhängend in der Kammer (15) derart angeordnet ist, daß in der Strömung des aus der Kammer (15) zur Leitung (21) kommenden komprimierten Gases ein zusätzlicher Druckverlust erzeugt wird.

## Claims

1. Breathing apparatus, in particular for under water diving, comprising an inlet conduit (1) for compressed respiratory gas opening into an expansion chamber (15) for the compressed gas, by way of an expansion valve (6, 7, 2, 10, 13, 3, 14), the opening and closing of which are controlled by means (4) responsive to the inhaling effort of the user, and a mouthpiece (22) comprising a conduit (21) substantially at right angles to the inlet conduit (1), which places the expansion chamber (15) in communication with the mouthpiece of the user, with means (5), adjustable as to position relative to the mouthpiece conduit, forming an obstacle to the free flow of respiratory gas from the expansion chamber (15) to the mouth of the user, characterised in that the said obstacle - forming means are constituted by a tongue dividing the conduit (21) into first and second sub- conduits (60, 61), the said tongue comprising two substantially parallel edges (90, 91) which are fitted into first (38) and second (39) grooves arranged on two opposed walls (62, 63) of the conduit (21), forming part of a double plurality of first grooves (38) and second grooves (39) constituting the means for adjusting the distance of the tongue (5) relative to the expansion valve (7-2-10-13-3-14).

2. Breathing apparatus according to claim 1 characterised in that the tongue (5) comprises a first substantially parallel portion (36) situated on the side of the expansion chamber (15) and a second substantially rectangular portion (35) forming an extension of, but wider than, the first, defining a first and a second abutment (301, 310) cooperating with a first and a second shoulder (30, 31) situated in the first and second grooves (38, 39).

3. Breathing apparatus according to claim 2, characterised in that the second portion (35) of the tongue (5) terminates flush with the mouthpiece (22) with a widened portion (32, 33).

4. Breathing apparatus according to one of claims 1 to 3, characterised in that the end (37) of the tongue (5) situated on the side of the expansion chamber (5) is arranged to project into the chamber (15) in such a way as to create an additional pressure drop in the flow of compressed gas coming from the chamber (15) towards the conduit (21).
